# EUROPÄISCHE PATENTSCHRIFT

(11) **EP 1 950 349 B1**
(45) Veröffentlichungstag und Bekanntmachung des Hinweises auf die Patenterteilung: **11.03.2015**
(21) Anmeldenummer: 08100964.9
(22) Anmeldetag: 25.01.2008
(51) Int. Cl.: E01C 5/00, E01C 9/08

(54) **Bodenbelag**
Floor covering
Revêtement de sol

(30) Priorität: 25.01.2007 DE 102007004662
(43) Veröffentlichungstag der Anmeldung: 30.07.2008
(73) Patentinhaber: Eps Holding GmbH, 82152 Krailing (DE)
(72) Erfinder: BODA, Dirk, 50129, Bergheim (DE)
(74) Vertreter: Kayser, Martin

(56) Entgegenhaltungen:
- WO-A1-2005/059254
- GB-A- 2 389 136
- US-A- 3 175 476

## Beschreibung

Die vorliegende Erfindung betrifft ein Verbindungselement für Bodensegmente eines Bodenbelags.

Bodenbeläge werden vielfach als Bodenschutzsysteme eingesetzt, sie dienen oftmals aber auch der Schaffung einer möglichst, gleichmäßigen, ebenen Fläche und sorgen damit auch für eine gleichmäßige Lastverteilung. Sie eignen sich als Transportwege oder Bühnenunterbau bei Veranstaltungen, Baustellenzufahrten, Wegverbreiterungen, Montageplattformen und Lagerflächen. Sie können aber auch zum Schutz sensibler Oberflächen, wie Kopfsteinpflaster oder auf Tartanbahnen in Stadien, vor allem aber auf Rasenflächen wie Fußballfeldern und ähnlichem eingesetzt werden. Für diesen Zweck sind oftmals weitere Schutzmaßnahmen, wie ein Unterlegen des Bodenbelags mit Gummimatten oder Textilien sinnvoll.

Bodenbeläge dieser Art bestehen üblicherweise aus einzelnen Bodensegmenten, die mit Hilfe von Verbindungsmitteln vor Ort miteinander verbunden werden. Die Bodensegmente weisen zu diesem Zweck meist durchgängige Öffnungen auf, die entlang der Längs-und/oder Querseiten angeordnet sind. Bei der Verlegung vor Ort werden die Bodensegmente zunächst aneinander gelegt, geeignete Laschen, die endseitig ebenfalls Öffnungen aufweisen, werden auf die Öffnungen zweier Bodensegmenten aufgelegt, Verbindungsmittel vorzugsweise Schrauben durch die Öffnungen hindurchgesteckt und die Laschen mit den Bodensegmenten verschraubt, die dann untereinander verbunden sind.

Nachteilig bei dieser Art der Verbindung ist, dass die Laschen und ggf. auch die Verbindungsmittel gegenüber dem neu geschaffenen Untergrund vorstehen. Es besteht die Gefahr, dass Personen über diese stolpern oder Fahrzeuge bzw. deren Reifen oder Ketten beim Überfahren beschädigt werden.

Ein weiterer wesentlicher Nachteil derartiger Systeme ist das hohe Gewicht der Bodensegmente. Da oftmals große Flächen, wie Fußballfelder oder ähnliches, belegt werden, ist eine entsprechend große Anzahl an Bodensegmenten anzuliefern und vor Ort zu bewegen. Da Bodensegmente in vielen Fällen einer Radlast von bis zu 6 Tonnen standhalten müssen, sind sie entsprechend massiv ausgeführt, sie sind aus Vollmaterial gefertigt oder weisen bei einer Ausführung als Hohlkörper große Wandstärken auf.

Ein Verbindungselement mit den Merkmalen des Oberbegriffs des Anspruchs 1 ist aus US3175476 bekannt.

Die Aufgabe der vorliegenden Erfindung besteht darin, ein Verbindungselement für einen Bodenbelag zu schaffen, dass eine zuverlässige Verbindung von Bodensegmenten ermög-licht. Dabei soll die durch den Bodenbelag neu geschaffene Fläche möglichst eben sein und keine vorstehenden Elemente aufweisen. Weiterhin soll das Verlegen bzw. Montieren des Bodenbelags und der Verbindungsmittel schnell und einfach möglich sein. Das Verbindungselement soll kostengünstig herstellbar sein und ein möglichst geringes Gewicht aufweisen.

Erfindungsgemäß wird die Aufgabe durch ein Verbindungselement, bestehend aus einem ersten Teilelement und einem zweiten Teilelement, die jeweils Verbindungsöffnungen aufweisen, über die sie mit einem Verbindungsmittel miteinander verbindbar sind und die im zusammengesetzten Zustand einen Verbindungskanal ausbilden, in dem ein Verbinder angeordnet werden kann, der ebenfalls eine Verbindungsöffnung für das Verbindungsmittel aufweist, wobei der Verbinder aus dem Verbindungselement derart seitlich herausragt, dass er in einen Verbindungskanal eines benachbarten Verbindungselementes einführbar ist und sich dort ebenfalls ein Verbindungsmittel durch eine zweite Verbindungsöffnung erstrecken kann, so dass zwei nebeneinander angeordnete Verbindungselemente über den Verbinder miteinander verbindbar sind, wobei das Verbindungsmittel derartige Abmessungen aufweist, dass es nicht über eine Nutzfläche des Bodenbelags vorsteht, gelöst.

Ein wesentlicher Vorteil der Erfindung besteht darin, dass mit dem Bodenbelag eine ebene Fläche geschaffen wird, aus der keine Verbindungsmittel, Laschen oder ähnliches vorstehen. Hierzu weisen die Teilelemente Öffnungen auf, in die die Verbindungsmittel, vorzugsweise Schrauben, versenkbar sind, Schraubenkopf und Schraubenmutter stehen nicht gegenüber dem Verbindungselement und der Nutzfläche über. Die Verbinder, die notwendig sind, um Bodensegmente auch in Querrichtung miteinander zu verbinden, sind innerhalb der Verbindungselemente angeordnet, die die Bodensegmente in Längsrichtung verbinden. Die Verbindungsmittel, die durch die Verbindungsöffnungen der Teilelemente und des Verbinders geschoben werden, verbinden also gleichzeitig den Verbinder mit den Verbindungselementen, als auch die Teilelemente eines Verbindungselementes miteinander. Im Gegensatz zu der im Stand der Technik üblichen Befestigung der Verbinder auf der Oberseite des Bodenbelags sind die erfindungsgemäß innerhalb des Verbindungselementes angeordneten Verbinder vorteilhafterweise besser gegen Verschmutzung und Witterungseinflüsse geschützt.

Ein weiterer wesentlicher Vorteil der Erfindung besteht darin, dass sowohl das Verbindungselement als auch die Bodensegmente selbst nur ein relativ geringes Eigengewicht aufweisen. Das Verbindungselement ist im Wesentlichen als Hohlkörper ausgebildet, wodurch bereits eine erhebliche Gewichtsreuzierung erreicht wird.

Erfindungsgemäß sind die Teilsegmente derart ausgeführt, dass sich zwischen dem Schraubenkopf und der Schraubenmutter möglichst viel Material der Teilsegmente befindet. Mit anderen Worten sind der Schraubenkopf und die Schraubenmutter maximal voneinander beabstandet, nutzen also die Gesamthöhe des Verbindungselementes aus. Dies führt dazu, dass die Verbindung auch gegenüber Knick- bzw. Schwenkbewegungen sehr widerstandsfähig ist. Solche Kräfte können zum Beispiel dann auftreten, wenn auf einem ersten Bodensegment ein Fahrzeug steht und ein mit diesem Bodensegment verbundenes zweites Bodensegment versehentlich angehoben (zum Beispiel von einem Gabelstapler) oder durch ein zweites Fahrzeug beispielsweise in eine Bodensenke gedrückt wird. In beiden Fällen wird die Verbindung im Bereich der Schrauben aufgrund der Hebelkräfte durch die Bewegung der Bodensegmente nach oben oder unten stark beansprucht und könnte sich bei unzureichender Ausführung des Verbindungselementes lösen. Das erfindungsgemäße Verbindungselement verhindert durch Ableiten der Kräfte über das Material zwischen Schraubenkopf und der Schraubenmutter und die Rahmenkonstruktion der Teilsegmente in die sich anschließenden Bodensegmente eine zu starke Knick- oder Schwenkbewegung innerhalb des Verbindungselementes.

Zumindest eine Verbindungsöffnung der Teilelemente für die Aufnahme der Verbindungsmittels ist vorteilhafterweise als Langloch ausgeführt, um eine gewisse Bewegung der Verbindung in Querrichtung zuzulassen. Das gleiche gilt für den Verbinder, auch bei diesem ist zumindest eine Verbindungsöffnung als Langloch ausgeführt, um die gewünschte Toleranz auch in Längsrichtung zu erreichen. Hierdurch kann auf Materialtoleranzen, mechanische Verformungen der Bodensegmente und Verbindungselemente oder unebene und ungleichmäßige Böden vor Ort bei der Verlegung des Bodens schnell und einfach reagiert werden.

In einer besonders vorteilhaften Ausführungsvariante weist der Verbinder eine geringere Breite als der Verbindungskanal auf, wodurch er innerhalb des Verbindungskanals um die jeweils endseitig angeordneten Verbindungsmittel um einige Grad, nämlich bis zum seitlichen Anschlag des Verbinders an der Verbindungskanalwand im Bereich des offenen Endes des Verbindungskanals verschwenkbar ist, was das Montieren und Verlegen vor Ort weiter erleichtert. Die Verschwenkbarkeit der Verbinder bewirkt, dass die Bodensegmente in gewissen Rahmen versetzt zueinander angeordnet sein können. Der Grad der möglichen Schwenkbewegung innerhalb des Verbindungskanals kann durch eine Taillierung des Verbinders erfindungsgemäß weiter erhöht werden. Die Taillierung bewirkt, dass der Anschlag des Verbinders an der Verbindungskanalwand erst später erfolgt. Weiterhin hat eine solche Taillierung auch den Vorteil einer erheblichen Gewichtsreduzierung.

Die Verbinder weisen vorzugsweise eine Höhe auf, die die Höhe des Verbindungskanals um einen gewissen Betrag, beispielsweise um 0,1 mm bei einer Höhe des Verbindungskanals von etwa 4 mm, übersteigt. Der Überstand führt beim Zusammenfügen und Verschrauben der Teilelemente zu einer Klemmwirkung, so dass die beiden Teilelemente fest miteinander verbunden sind und eine unerwünschte Geräuschentwicklung aufgrund von Schwingungen oder Bewegungen der Verbinder innerhalb der Verbindungskanäle vermieden wird.

Die in das Verbindungselement eingelassenen Verbindungsmittel können auf ihrer Oberseite durch eine Abdeckung abgedeckt werden, um einen durchgängigen Bodenbelag ohne Öffnungen zu schaffen. Im Gegensatz zu bekannten Bodenbelägen ist die Nutzung des erfindungsgemäßen Bodenbelags auch dadurch für eine Vielzahl weiterer Verwendungsmöglichkeiten denkbar. Hierzu gehört u.a. die Verwendung als Sportbodenbelag oder für ähnliche Veranstaltungen, bei denen eine Bodenfläche ohne vorstehende Elemente oder sogar ohne Öffnungen notwendig ist. Der mit Hilfe der erfindungsgemäßen Verbindungselemente geschaffene Boden entspricht im Gegensatz zu bisher bekannten Böden dieser Art den Anforderungen der Versammlungsstättenverordnung im Sinne des EU-Rechtes, da er keine unzulässigen Stolperfallen aufweist.

Die erfindungsgemäßen Verbindungselemente weisen an ihren Längsseiten weiterhin Befestigungsmittel für eine Befestigung mit den zu verbindenden Bodensegmenten auf. Diese Befestigungsmittel können grundsätzlich beliebig ausgeführt sein, lösbare Verbindungen haben sich aber als vorteilhaft erwiesen. Das erste Teilelement weist in einer vorteilhaften Ausführungsvariante eine Art Klaue auf, das zweite Teilsegment einen damit kompatiblen Doppelhaken. Die Bodensegmente weisen ebenfalls auf einer Seite die Klaue und auf der anderen Seite den Doppelhaken auf.

Somit kann je nach Anforderung vor Ort entschieden werden, ob die Bodensegmente über ihre Klauen/Doppelhakenverbindung unmittelbar miteinander verbunden werden oder ob ein Bodensegment über ein Verbindungsmittel mit dem nächsten Bodensegment verbunden werden soll. Die Verbindung von Bodensegmenten über Verbindungsmittel ist dabei deshalb notwendig, um Reihen aus Bodensegmenten stirnseitig miteinander verbinden zu können.

Es hat sich als vorteilhaft erwiesen, wenn zwei oder mehr, vorzugsweise vier Bodensegmente über die erfindungsgemäßen Befestigungsmittel unmittelbar zu einem Panel miteinander verbunden werden, wobei eine Vielzahl solcher Panels wiederum über erfindungsgemäße Verbindungselemente zu einer beliebig langen Reihe miteinander verbindbar sind. Über die Verbinder der einzelnen Verbindungselemente ist eine solche Reihe mit einer benachbarten Reihe verbindbar, so dass die beiden verbundenen Reihen nahezu spaltfrei nebeneinander liegen.

Für die Verwendung als Stadion-Bodenbelag haben sich Bodensegmente als geeignet erwiesen, die etwa eine Länge von 3 Meter und eine Breite von etwa 0,5 m aufweisen. Ein Panel bestehend aus vier Bodensegmenten weist somit eine Gesamtfläche von etwa 3 x 2 Meter auf und ist problemlos in einem geschlossenen LKW transportierbar. Vor Ort müssen die so vorgefertigten Panels dann nur noch über die erfindungsgemäßen Verbindungselemente miteinander verbunden werden.

Erfindungsgemäß sind Bodensegmente, die für eine Radlast von bis zu 6 Tonnen ausgelegt sind, aus Aluminium gefertigt, etwa 5 cm hoch und zur Gewichtseinsparung als Hohlkörper ausgebildet. Um dennoch eine ausreichende Statik aufzuweisen, sind innerhalb der Hohlkörper Stützstege vorgesehen, die die Unterseite mit der Oberseite verbinden und somit die begehbare Oberseite stützen. Bei einer Gesamtbreite eines Bodensegments von etwa 0,5 m weisen die Stützstege einen Abstand von etwa 6 cm zueinander auf, wodurch sich 8 Kammern innerhalb des Bodensegments ausbilden.

Erfindungsgemäß beträgt die Wandstärke der Oberseite 3,5 mm, wo hingegen die Wandstärke der Unterseite nur 3 mm aufweist. Die Wandstärke der Stützstege beträgt ebenfalls nur etwa 3 mm. Diese erfindungsgemäße Ausbildung mit relativ wenigen Stützstegen und nur geringer Wandstärke ist wesentlich leichter als vergleichbare bekannte Bodensegmente. Die Hohlkammerausführung und die Verwendung der Stützstege ermöglicht die deutlich geringere Wandstärke der Oberseite und Unterseite. Die etwas stärkere Wandstärke der Oberseite verhindert wirksam Einstanzungen, beispielsweise durch liegen gebliebene Nägel oder ähnliches. Ein erfindungsgemäßes aus vier Bodensegmenten zusammengesetztes Panel mit zwei seitlich angeordneten Teilelementen wiegt nur etwa 175 kg, was eine deutliche Verbesserung zu bekannten Böden darstellt. Ein solches Panel ist von vier Personen problemlos tragbar und kann vor Ort leicht verlegt werden. Trotzdem ist das erfindungsgemäße Bodensegment ausreichend dimensioniert, um den geforderten Radlasten von bis zu 6 t standzuhalten.

Anhand der nachfolgenden Figuren wird die Erfindung näher erläutert. Es zeigen:
- Fig. 1 bis 3:: einen Bodenbelag mit erfindungsgemäßen Verbindungselementen im Schnitt,
- Fig. 4:: Prinzipskizze eines Bodenbelags von oben,

Fig. 5: zwei Teilelemente im Schnitt und von oben, Fig. 6: ein erstes Teilelement eines Verbindungselements im Schnitt gemäß I-I in Fig. 5, Fig. 7: ein zweites Teilelement eines Verbindungselements im Schnitt gemäß I-I in Fig. 5, Fig. 8: die beiden Teilelemente aus Figur 6 und Figur 7 im zusammengesetzten Zustand mit einem Verbindungsmittel. Fig. 9 bis 11: Darstellungen der Teilelemente bzw. des Verbindungselementes im Schnitt gemäß II-II in Fig. 5, Fig. 12: einen erfindungsgemäßen Verbinder, Fig. 13: einen erfindungsgemäßen Verbinder, eingesetzt in zwei Teilelemente.

Die Figuren 1 bis 3 zeigen einen Bodenbelag 20, bestehend aus einzelnen miteinander verbundenen Bodensegmenten 22, die aus einem widerstandsfähigen Material wie Stahl, Aluminium oder Kunststoff bestehen. Der aus Bodensegmenten 22 gebildete Bodenbelag 20 weist eine Nutzfläche 21 und eine einem Untergrund zugewandte Auflagefläche 23 auf, die im gezeigten Ausführungsbeispiel beide geriffelt bzw. leicht profiliert ausgeführt sind. Die Bodensegmente 22 sind als Hohlkörper mit sich darin vertikal erstreckenden Stützstegen ausgeführt.

Die Bodensegmente 22 weisen längsseits endseitig angeordneter Klauen 30 und auf der anderen Seite angeordnete Doppelhaken 32 auf, die in die Klauen 30 des benachbarten Bodensegments 22 einschiebbar sind. Die Bodensegmente 22 sind entweder unmittelbar miteinander oder über Verbindungselemente 24 miteinander verbunden.

Die einzelnen Bodensegmente 22 weisen vorzugsweise eine Länge L von etwa 3 m (vgl. Fig. 4) und eine Breite B von etwa 0,5 m, vorzugsweise von 0,53 m auf.

Die Figuren 2 und 3 verdeutlichen die Verlegung von Bodensegmenten 22 zu einer Reihe, wobei nach vier Bodensegmenten 22 ein Verbindungselement 24 vorgesehen ist. Das Verbindungselement 24 dient dabei nicht nur der Verbindung der in Reihe liegenden Bodensegmente 22, sondern dient in erster Linie der stirnseitigen Verbindung zweier nebeneinander liegender Reihen von Bodensegmenten 22. Fig. 4 verdeutlicht dieses Verlegeprinzip in einer stark vereinfachten Darstellung von oben. Gezeigt sind zwei Reihen Bodensegmente 22, die jeweils über Klauen 30 und Doppelhaken 32 miteinander verbunden sind. Zwischen Gruppen von vier Bodensegmente 22 sind anstelle der Klauen 30/Doppelhaken 32-Verbindung Verbindungselemente 24 vorgesehen. Die beiden Reihen aus Bodensegmenten 22 sind derart angeordnet, dass die Verbindungselemente 24 der beiden Reihen jeweils stirnseitig aneinander liegen. Verbinder 40 erstrecken sich in die benachbarten Verbindungselemente 24, sind verschraubt und halten somit die beiden Reihen aneinander.

Die Figuren 5 bis 8 zeigen das Verbindungselement 24, das ebenfalls aus einem widerstandsfähigen Material wie Stahl, Aluminium oder Kunststoff bestehen kann, im Schnitt und von oben (Fig. 5). Die Schnittdarstellungen entsprechen der Schnittlinie

I-I in Fig. 5. Das Verbindungselement 24 besteht in dieser Ausführungsvariante aus einem ersten Teilelement 26 und einem zweiten Teilelement 28. Das erste Teilelement 26 weist eine Klaue 30 auf, die der Klaue 30 eines Bodensegmentes 22 entspricht und über die es mit einem Doppelhaken 32 eines Bodensegments 22 verbindbar ist. Das zweite Teilelement 28 weist entsprechend einen Doppelhaken 32 auf, der mit einer Klaue 30 eines Bodensegments 22 verbindbar ist. Die beiden Teilelemente 26, 28 liegen im Querschnitt gesehen bereichsweise übereinander und bilden zusammen etwa die gleiche Höhe H wie die Bodensegmente 22 aus (vgl. Fig. 2).

Die Teilelemente 26, 28 weisen jeweils Hohlkammern 44 auf, was zu einem relativ geringen Gewicht führt. Aus den Figuren 6 bis 8 wird deutlich, dass sich im zusammengesetzten Zustand der Teilelemente 26, 28 ein Verbindungskanal 38 ausbildet, in den ein Verbinder 40 eingefügt werden kann (vergl. auch Fig. 11). Weiterhin ist ein Mutterkanal 46 erkennbar, in den eine Mutter 37 eines Verbindungsmittels 35, 37 einführbar und in diesem gehalten ist. Die Mutter 37 und der Mutterkanal 46 weisen derartige Abmessungen auf, dass die Mutter 37 verdrehfest in dem Mutterkanal 46 gehalten ist, was die Montage der Verbindung erleichtert.

Die Figuren 9 bis 11 zeigen eine Schnittdarstellung gemäß der Schnittlinie II-II aus Fig. 5. Durch Verbindungsöffnungen 34 kann ein Verbindungsmittel 35, 37, vorzugsweise eine Schraube 35 eingeführt und mit der mit Mutter 37 verbunden werden. Weiterhin ist auch erkennbar, dass die Verbindungsöffnung 34 des ersten Teilelementes 26 letztendlich durch Öffnen der Hohlkammer 44 entsteht. Die obere, der Nutzfläche 21 zugewandte Seite der Hohlkammer 44 weist zu diesem Zweck eine erste Öffnung 48 auf, die als Langloch ausgeführt ist und in ihren Abmessungen die untere, dem zweiten Teilelement 28 zugewandet zweite Öffnung 50 der Hohlkammer 44 übersteigt. Die erste Öffnung 50 weist deshalb größere Abmessungen auf, weil in diese neben einem Schraubenkopf 52 auch eine nicht gezeigte Nuss eines Be festigungswerkzeugs zum Anziehen und Lösen der Schraube 35 einführbar sein muss. Auch die zweite Öffnung 50 des ersten Teilelementes 26 ist vorzugsweise als Langloch ausgeführt, wodurch die beiden Teilelemente 26,28 um einen gewissen Betrag gegeneinander verschoben und trotzdem verbunden werden können (vgl. auch Fig. 5).

Die Teilelemente 26, 28 sind fest miteinander verbindbar, wobei das Verbindungsmittel 36 vollständig innerhalb des Verbindungselements 24 angeordnet ist (Figur 8). Erkennbar ist auch, dass zwischen der Mutter 37 und dem Schraubenkopf 52 möglichst viel Material eingeschlossen ist. Es bildet sich eine Säule S aus, die der Verbindung Stabilität insbesondere gegen Knick- und Verschwenkkräfte nach oben und unten in Richtung der Nutzfläche 21 bzw. der Auflagefläche 23 gibt.

Die Figuren 12 und 13 verdeutlichen die Anordnung und Funktion des Verbinders 40. Der Verbinder 40 ist vorzugsweise als längliche Lasche ausgebildet, die jeweils an ihren freien Enden Verbindungsöffnungen 34 aufweist, die derart zwischen die Teilelemente 26, 28 einführbar sind, dass das Verbindungsmittel 35,37 durch alle Verbindungsöffnungen 34 durchführbar ist. Das Verbindungsmittel 36 verbindet also die Teilelemente 26, 28 miteinander, es hält aber auch den Verbinder 40 zwischen den Teilelementen 26, 28. Der Verbinder 40 dient somit der stirnseitigen Verbindung zweier nebeneinander angeordneter Verbindungselemente 24. Zumindest eine Verbindungsöffnung 34 des Verbinders 40 ist als Langloch ausgeführt. Die Breite des Verbinders ist geringer als die Breite des Verbindungskanals 38, um ein Verschwenken des Verbinders 40 innerhalb des Verbindungskanals 38 zu ermöglichen. In einer bevorzugten erfindungsgemäßen Ausführungsvariante ist der Verbinder 40 tailliert ausgeführt, was durch die gestrichelte Linie in Fig. 13 angedeutet ist. Die Taillierung erlaubt einen noch weiteren Versatz der beiden verbundenen Verbindungselemente 24 zueinander.

Die Erfindung ist durch die Ansprüche definiert und ist nicht auf das dargestellte Ausführungsbeispiel beschränkt, sondern umfasst auch weitere, gleichwirkende Ausführungsformen.

## Patentansprüche

1. Verbindungselement (24) für einen Bodenbelag (20), bestehend aus einem ersten Teilelement (26) und einem zweiten Teilelement (28), die jeweils Verbindungsöffnungen (34) aufweisen, über die sie mit einem Verbindungsmittel (35,37) miteinander verbindbar sind und die im zusammengesetzten Zustand einen Verbindungskanal (38) ausbilden, in dem ein Verbinder (40) angeordnet ist, wobei das Verbindungsmittel (35,37) derartige Abmessungen aufweist, dass es nicht über eine Nutzfläche (21) des Bodenbelags (20) vorsteht.**dadurch gekennzeichnet, dass** der Verbinder ebenfalls eine Verbindungsöffnung (34) für das Verbindungsmittel (35,37) aufweist, und dass der Verbinder (40) aus dem Verbindungselement (24) derart seitlich herausragt, dass er in einen Verbindungskanal (38) eines benachbarten Verbindungselementes (24) einführbar ist und sich dort ebenfalls ein Verbindungsmittel (36) durch eine zweite Verbindungsöffnung (34) erstrecken kann, so dass zwei nebeneinander angeordnete Verbindungselemente (24) über den Verbinder (40) miteinander verbindbar sind.

2. Verbindungselement (24) nach Anspruch 1, **dadurch gekennzeichnet, dass** die Teilelemente (26, 28) Befestigungsmittel zur Befestigung an Bodensegmenten (22) des Bodenbelags (20) aufweisen.

3. Verbindungselement (24) nach Anspruch 2, **dadurch gekennzeichnet, dass** das erste Teilelement (26) als Befestigungsmittel eine Klaue (30) und das zweite Teilelement (28) als Befestigungsmittel einen Doppelhaken (32) aufweist, die mit jeweils korrespondierenden gleichartigen Befestigungsmittel der Bodensegmente (22) verbindbar sind.

4. Verbindungselement (24) nach einem der Ansprüche 1 bis 3, **dadurch gekennzeichnet, dass** die Teilelemente (26, 28) Hohlkammern (44) aufweisen.

5. Verbindungselement (24) nach Anspruch 4, **dadurch gekennzeichnet, dass** die Verbindungsöffnung (34) des ersten Teilelementes (26) durch Öffnen der Hohlkammer (44) gebildet ist, wobei eine der Nutzfläche (21) zugewandte Seite der Hohlkammer (44) eine erste Öffnung (48) aufweist, die als Langloch ausgeführt ist und in ihren Abmessungen eine untere, dem zweiten Teilelement (28) zugewandet zweite Öffnung (50) der Hohlkammer (44), die ebenfalls als Langloch ausgeführt ist, übersteigt.

6. Verbindungselement (24) nach einem der Ansprüche 1 bis 5, **dadurch gekennzeichnet, dass** der Verbinder (40) als längliche Lasche ausgebildet ist, dessen Breite geringer als die Breite des Verbindungskanals (38) ist.

7. Verbindungselement (24) nach einem der Ansprüche 1 bis 6, **dadurch gekennzeichnet, dass** der Verbinder (40) als längliche Lasche ausgebildet ist, dessen Höhe die Höhe des Verbindungskanals (38) übersteigt.

8. Verbindungselement (24) nach einem der Ansprüche 1 bis 7, **gekennzeichnet durch** eine Verbindung mit Bodensegmenten (22), die als Hohlkörper mit sich darin vertikal erstreckenden Stützstegen ausgeführt sind.

9. Verbindungselement (24) nach Anspruch 8, **dadurch gekennzeichnet, dass** die Bodensegmente (22) eine Länge (L) von etwa 3 m, eine Breite (B) von etwa 0,5 m und eine Höhe (H) von etwa 0,05 m lag aufweisen.

10. Verbindungselement (24) nach Anspruch 8 oder 9, **dadurch gekennzeichnet, dass** die Bodensegmente (22) aus Aluminium bestehen und eine Wandstärke von etwa 0,003 m aufweisen.

## Claims

1. A connecting member (24) for a floor covering (20), comprising a first partial member (26) and a second partial member (28), each of which have connecting openings (34) via which they are interconnectable with a connecting means (35, 37) and which, in the assembled state, form a connecting channel (38) in which a connector (40) is disposed, wherein the connecting means (35, 37) has such dimensions that it does not protrude over a useable surface (21) of the floor covering (20), **characterised in that** the connector also has a connecting opening (34) for the connecting means (35, 37), and that the connector (40) laterally protrudes from the connecting member (24) in such a way that it can be inserted into a connecting channel (38) of an adjacent connecting member (24) and a connecting means there can also extend through a second connecting opening (34), so that two connecting members (24) disposed side by side are interconnectable via the connector (40).

2. The connecting member (24) according to claim 1, **characterised in that** the partial members (26, 28) have attachment means for attachment to floor segments (22) of the floor covering (20).

3. The connecting member (24) according to claim 2, **characterised in that** the first partial member (26) has a claw (30) as an attachment means and the second partial member (28) has a double hook (32) as an attachment means, which can be connected to respectively corresponding like attachment means of the floor segments (22).

4. The connecting member (24) according to any one of the claims 1 to 3, **characterised in that** the partial members (26, 28) have hollow chambers (44).

5. The connecting member (24) according to claim 4, **characterised in that** the connecting opening (34) of the first partial member (26) is formed by opening the hollow chamber (44), wherein a side of the hollow chamber (44) facing towards the useable surface (21) has a first opening (48), which is configured as an elongated hole and, with regard to its dimensions, exceeds a lower second opening (50) of the hollow chamber (44) facing towards the second partial member (28), which is also configured as an elongated hole.

6. The connecting member (24) according to any one of the claims 1 to 5, **characterised in that** the connector (40) is configured as an elongate tab whose width is smaller than the width of the connecting channel (38).

7. The connecting member (24) according to any one of the claims 1 to 6, **characterised in that** the connector (40) is configured as an elongate tab whose height exceeds the height of the connecting channel (38).

8. The connecting member (24) according to any one of the claims 1 to 7, **characterised by** a connection with floor segments (22) configured as hollow bodies with supporting ribs that extend vertically therein.

9. The connecting member (24) according to claim 8, **characterised in that** the floor segments (22) have a length (L) of about 3 m, a width (B) of about 0.5 m, and a height (H) of about 0.05 m.

10. The connecting member (24) according to claim 8 or 9, **characterised in that** the floor segments (22) consist of aluminium and have a wall thickness of about 0.003 m.

## Revendications

1. Elément de raccord (24) pour un revêtement de sol (20), se composant d'un premier élément partiel (26) et d'un deuxième élément partiel (28) qui présentent chacun des ouvertures de communication (34) par lesquelles ils peuvent être reliés entre eux par le biais d'un moyen d'assemblage (35, 37) et lesquelles, en étant assemblé, forment un canal de communication (38) dans lequel est disposé un connecteur (40), ledit moyen d'assemblage (35, 37) présentant des dimensions telles qu'il ne fait pas saillie au-delà d'une surface d'usage (21) du revêtement de sol (20), **caractérisé par le fait que** ledit connecteur présente, lui aussi, une ouverture de communication (34) pour le moyen d'assemblage (35, 37) et que ledit connecteur (40) fait saillie latéralement dudit élément de raccord (24) de telle sorte qu'il peut être introduit dans un canal de communication (38) d'un élément de raccord (24) voisin et que, là aussi, un moyen d'assemblage peut s'étendre à travers une deuxième ouverture de communication (34) de sorte que deux éléments de raccord (24) disposés l'un à côté de l'autre peuvent être reliés entre eux par ledit connecteur (40).

2. Elément de raccord (24) selon la revendication 1, **caractérisé par le fait que** lesdits éléments partiels (26, 28) présentent des moyens de fixation pour la fixation sur des segments de sol (22) du revêtement de sol (20).

3. Elément de raccord (24) selon la revendication 2, **caractérisé par le fait que** ledit premier élément partiel (26) présente une griffe (30) en tant que moyen de fixation et ledit deuxième élément partiel (28) présente un crochet double (32) en tant que moyen de fixation, qui peuvent être reliés à des moyens de fixation similaires respectivement correspondants des segments de sol (22).

4. Elément de raccord (24) selon l'une quelconque des revendications 1 à 3, **caractérisé par le fait que** lesdits éléments partiels (26, 28) présentent des chambres creuses (44).

5. Elément de raccord (24) selon la revendication 4, **caractérisé par le fait que** ladite ouverture de communication (34) du premier élément partiel (26) est réalisée en ouvrant la chambre creuse (44), une face de la chambre creuse (44) qui est tournée vers la surface d'usage (21) présentant une première ouverture (48) qui est réalisée comme trou oblong et dont les dimensions dépassent celles d'une deuxième ouverture inférieure (50) de la chambre creuse (44) qui est tournée vers le deuxième élément partiel (28) et est réalisée, elle aussi, en tant que trou oblong.

6. Elément de raccord (24) selon l'une quelconque des revendications 1 à 5, **caractérisé par le fait que** ledit connecteur (40) est réalisé comme languette oblongue dont la largeur est inférieure à la largeur du canal de communication (38).

7. Elément de raccord (24) selon l'une quelconque des revendications 1 à 6, **caractérisé par le fait que** ledit connecteur (40) est réalisé comme languette oblongue dont la hauteur est supérieure à la hauteur du canal de communication (38).

8. Elément de raccord (24) selon l'une quelconque des revendications 1 à 7, **caractérisé par** un assemblage avec des segments de sol (22) qui sont réalisés en tant que corps creux ayant des entretoises de support s'étendant verticalement à l'intérieur de ceux-ci.

9. Elément de raccord (24) selon la revendication 8, **caractérisé par le fait que** les segments de sol (22) présentent une longueur (L) de 3 m à peu près, une largeur (B) de 0,5 m à peu près et une hauteur (H) de 0,05 m à peu près.

10. Elément de raccord (24) selon la revendication 8 ou 9, **caractérisé par le fait que** les segments de sol (22) sont réalisés en aluminium et présentent une épaisseur de paroi de 0,003 m à peu près.
